# EUROPÄISCHE PATENTSCHRIFT

(11) **EP 2 870 663 B1**
(45) Veröffentlichungstag und Bekanntmachung des Hinweises auf die Patenterteilung: **19.07.2017**
(21) Anmeldenummer: 13753121.6
(22) Anmeldetag: 14.08.2013
(51) Int. Cl.: H01R 4/66, H01R 11/12

(54) **ERDUNGSLASCHE**
EARTH TONGUE
LANGUETTE DE CONNEXION À LA MASSE

(30) Priorität: 05.09.2012 DE 102012215719
(43) Veröffentlichungstag der Anmeldung: 13.05.2015
(73) Patentinhaber: Siemens Aktiengesellschaft, 80333 München (DE)
(72) Erfinder: BAUMANN, Stefan, 86609 Donauwörth (DE); BOHRER, Markus, 90461 Nürnberg (DE); GEBHARD, Bruno, 91301 Forchheim (DE)
(86) Internationale Anmeldenummer: PCT/EP2013/066959
(87) Internationale Veröffentlichungsnummer: WO 2014/037195

(56) Entgegenhaltungen:
- EP-A1- 1 605 548
- US-A- 2 350 765

## Beschreibung

Die Erfindung betrifft eine Erdungslasche mit einer Öse zum Herstellen einer Erdung von Bauteilen.

Gattungsgemäße Erdungslaschen sind bekannt. So zeigt Fig. 1 in einer Draufsicht einen Erdungsanschluss mit einer Erdungslasche 11 und zwei auf einer Seite der Erdungslasche 11 angeschlossenen Kabelschuhen 21 und 22. Die Erdungslasche 11 weist eine rechteckige Form mit konstanter Dicke auf. Die Kabelschuhe 21 und 22 sind gleichförmig ausgestaltet. Sie weisen jeweils eine Öse 61 und 62 zur Verbindung mit der Erdungslasche 1 und eine Leiteraufnahme 41 und 42 zur Aufnahme eines Leiters auf. Im Bereich der Öse 61 und 62 weisen sie jeweils konstante Dicken auf, die Leiteraufnahmen 41 und 42 sind jedoch wesentlich dicker. Der Kabelschuh 21 ist horizontal an der Erdungslasche 11 angeordnet. Der Kabelschuh 22 ist ca. 5° zur Horizontalen geneigt. Eine größere Neigung ist nicht möglich, da sich die Kabelschuhe 21 und 22 an der Verdickung des Kabelschuhs 21 im Punkt 10 berühren. Somit ist der Bauraum für diesen Erdungsanschluss vorgegeben.

Die Druckschrift EP 1 605 548 A1 offenbart einen Kabelschuh zur Befestigung von mindestens zwei Kabeln an einem Erdungsbolzen.

Aufgabe der Erfindung ist, die Anschlussflexibilität der Kabelschuhe an der Erdungslasche zu erhöhen.

Gelöst wird die Aufgabe durch den Gegenstand des unabhängigen Patentanspruchs 1. Weiterbildungen und Ausgestaltungen der Erfindung finden sich in den Merkmalen der abhängigen Patentansprüche wieder.

Eine erfindungsgemäße Erdungslasche ist geeignet für den Einsatz in einem Schienenfahrzeug, insbesondere in einem Schienenfahrzeug des Personennahverkehrs. Sie umfasst eine Basis mit einer Grundfläche, insbesondere zur galvanischen, beispielsweise stoffschlüssigen Befestigung der Erdungslasche mit einem Erdpotential, und eine Öse zur lösbaren Befestigung eines Kabelschuhs an der Erdungslasche. Eine Längsmittellinie der Erdungslasche schneidet eine Mittelachse der Öse dabei insbesondere senkrecht. Darüber hinaus schneidet die Längsmittellinie der Erdungslasche die Grundfläche der Basis ebenfalls rechtwinklig. Die Richtung der Längsmittellinie legt die Länge der Erdungslasche fest, die Breite der Erdungslasche ist senkrecht zur Längsmittellinie definiert und die Dicke der Erdungslasche ist senkrecht zur Länge und zur Breite, insbesondere parallel zur Mittelachse durch die Öse, zu messen. Die Erdungslasche ist nun so ausgestaltet, dass sich die Breite der Erdungslasche von der Basis aus gesehen, bis zur Öse hin verjüngt. Zur Erdungsfunktion ist die Erdungslasche selbstverständlich elektrisch leitfähig und aus einem entsprechenden Werkstoff oder Materialmix, insbesondere ein Metall oder eine Metalllegierung umfassend, insbesondere aus Stahl, hergestellt. Die Basis ist beispielsweise an einem Wagenkasten geerdet, indem sie mit diesem galvanisch verbunden ist, insbesondere ist sie mit diesem verschweißt.

Spannen die Längsmittellinie und die Mittelachse durch die Öse eine erste Ebene auf, kann die Erdungslasche spiegelsymmetrisch ausgestaltet sein, mit der ersten Ebene als Spiegelebene. Wird die Erdungslasche in der Draufsicht betrachtet ist sie dann achsensymmetrisch ausgestaltet, wobei die Längsmittellinie der Erdungslasche zumindest eine Symmetrieachse bildet.

Weitergebildet weist die Erdungslasche im Bereich der Basis eine komplementäre Außenkontur zur Spitze auf, so dass zumindest zwei Erdungslaschen spaltfrei aneinander anlegbar sind, insbesondere 180° zueinander gedreht und gegebenenfalls leicht zueinander versetzt. Berühren sich die zwei aneinander gelegte Erdungslaschen entlang einer ununterbrochenen Linie von einem Punkt der Basis bis zu einem Punkt der Spitze der Erdungslaschen, weisen sie komplementäre Außenkonturen von der Spitze bis zur Basis auf, so dass spaltfrei aneinander anlegbar sind. Auch der Stamm ist dann komplementär zu sich selbst bzw. zu sich selbst um 180° gedreht ausgestaltet. Zwei jeweils spiegel- oder achsensymmetrisch ausgebildete Erdungslaschen sind insbesondere so aneinanderlegbar, dass sie ein gemeinsames Symmetriezentrum aufweisen.

Ist die Spitze der Erdungslasche beispielsweise halbkreisförmig ausgeformt, so weist auch die Basis eine entsprechend teilkreisförmige Außenkontur auf, beispielsweise ist sie viertelkreisförmig ausgeformt, mit dem gleichen Radius wie die halbkreisförmige Spitze. Die Mittelachse der Öse umfasst dabei insbesondere den Mittelpunkt des Halbkreises. Halbkreisförmig ist die Kontur der Spitze dabei insbesondere in einer zweiten Ebene, welche zur ersten Ebene senkrecht steht und parallel zur Mittellängsachse der Erdungslasche verläuft. Eine Projektion der Spitze der Erdungslasche in die zweite Ebene ergibt somit einen Halbkreis. Da die Annahme zugrunde liegt, dass die Erdungslasche eine kleine Dicke aufweist, im Vergleich zu ihrer Breite und Länge, wird hier von einer halbkreisförmigen Außenkontur gesprochen und nicht von einer halbzylindrischen.

Dadurch lassen sich erfindungsgemäße Erdungslaschen herstellen, indem sie aus einem Blech herausgetrennt werden, insbesondere ausgeschnitten, z.B. mittels Laser, oder ausgestanzt werden. Die zur Außenkontur von der Spitze bis zur Basis einer heraus getrennten ersten Erdungslasche komplementäre Rand des Blechs bildet die Außenkontur von der Basis bis zur Spitze einer weiteren, zweiten Erdungslasche. Bei einem solchen heraustrennen ohne Verschnitt spricht der Fachmann von auch Parkettierung, der lückenlosen und überlappungsfreien Überdeckung durch gleichförmige Erdungslaschen. Durch geringen oder keinen Verschnitt können Herstellungskosten natürlich drastisch verringert werden.

Die Erdungslasche weist weitergebildet jedoch ein zwischen der Basis und der Spitze der Erdungslasche befindlicher Stamm auf, welcher mindestens die Hälfte der Breite der Basis aufweist, wobei der Stamm eine Länge in Richtung der Längsmittellinie aufweist, welche zumindest dem Radius des Halbkreises um die Öse entspricht. Versetzt aneinandergelegt berühren sich zwei solche Erdungslaschen zumindest am Stamm. Es existiert jedoch ein kleiner Spalt zwischen den Grundflächen ihrer Basen. Die Basis gewährleistet mit einer vorgegebenen Fläche der Grundfläche die Erdung, welche beispielsweise mit dem Erdpotential verschweißt wird. Um die Kosten niedrig zu halten, wird die Schweißnaht so klein wie möglich gehalten.

Ein Erdungsanschluss, insbesondere in einem Schienenfahrzeug, insbesondere des Personennahverkehrs, umfasst eine erfindungsgemäße Erdungslasche und einen, mit der Erdungslasche verbundenen Kabelschuh, welcher eine Öse oder Gabel zur Verbindung mit der Erdungslasche und eine im Bereich der Öse oder der Gabel im Wesentlichen konstante Dicke aufweist. Der Kabelschuh weist darüber hinaus eine Verdickung in einem Bereich einer Leiteraufnahme auf, wobei der Abstand der Verdickung durch die Leiteraufnahme von einer Mittelachse durch die Öse oder die Gabel des Kabelschuhs größer ist, als die Hälfte der Breite der Basis der Erdungslasche. Die Verdickung des Kabelschuhs erstreckt sich parallel zu einer Mittelachse durch seine Öse oder Gabel.

Der Kabelschuh weist eine geschlossene, hülsenförmige Leiteraufnahme auf, in welche ein Leiter eingeschweißt ist. Herkömmlicherweise werden solche Kabelschuhe als Presskabelschuhe bezeichnet. Hier wird die Leiteraufnahme jedoch mit dem Leiter verschweißt. Der Leiter kann an seinem in die Leiteraufnahme des Kabelschuhs eingeführten Ende, insbesondere durch mechanische Umformung, an die Innenkontur der Leiteraufnahme angepasst sein, beispielsweise flachgedrückt, und ist somit zu dieser komplementär ausgestaltet.

Es sind Kabelschuhe bekannt, deren Mittelachse durch ihre Öse oder Gabel in einem Winkel größer 30° und kleiner 60°, insbesondere in einem Winkel von näherungsweise 45°, zu einer Längsachse der Leiteraufnahme, welche insbesondere mit einer Längsmittellinie des Kabelschuhs zusammenfällt, geneigt sind. Die Erdungslasche ist insbesondere zur Verwendung mit Kabelschuhen vorteilhaft, deren Mittelachse durch die Öse oder Gabel näherungsweise senkrecht zur Längsachse der Leiteraufnahme steht.

Weisen sowohl die Erdungslasche, als auch der Kabelschuh eine im Bereich ihrer Ösen oder Gabel jeweils ebene Oberflächen auf, welche sich gegenseitig flächig berühren sollen, ist die Verdickung des Kabelschuhs frei von einer Berührung durch die Erdungslasche. Daher ist die Breite und gegebenenfalls die Form und Größe der Spitze der Erdungslasche so gewählt, dass zumindest die Breite der Erdungslasche, insbesondere jedoch jeder Abstand von der Mittelachse durch die Öse der Erdungslasche bis zu ihren Rändern in einem Kreissegment mit einem Mittelpunktswinkel von zumindest 180° um die Mittelachse der Öse, kleiner ist als der Abstand von der Mittelachse durch die Öse oder Gabel des Kabelschuhs bis zu seiner Verdickung. Dabei gibt der Abstand von der Mittelachse durch die Öse oder Gabel des Kabelschuhs bis zu seiner Verdickung das Maß für die Breite der Erdungslasche und gegebenenfalls für den Abstand ihrer Ränder in einem Kreissegment mit einem vorgegebenen Mittelpunktswinkel um die Mittelachse der Öse vor. Die geometrische Ausgestaltung der Erdungslasche ist Abhängig von den geometrischen Maßen des ausgewählten Kabelschuhs.

Insbesondere ist die Breite der Erdungslasche im Bereich der Öse gleich groß wie die Breite des Kabelschuhs im Bereich seiner Öse oder Gabel.

Die Herstellung der Erdungslasche erfolgt daher gemäß einer Ausführungsform in Abhängigkeit eines oder mehrerer Kabelschuhe, welche an die Erdungslasche angeschlossen werden sollen. Zunächst erfolgt die Auswahl des oder der Kabelschuhe. Es werden insbesondere gleichartige Kabelschuhe ausgewählt. Anschließend wird der Abstand der Mittelachse durch die Öse oder die Gabel des Kabelschuhs bis zu seiner Verdickung bestimmt. Dieser gibt das Maß für die Breite der Erdungslasche und gegebenenfalls für den Abstand ihrer Ränder in einem Kreissegment mit einem vorgegebenen Mittelpunktswinkel um die Mittelachse der Öse zur Mittelachse vor.

Beträgt der Mittelpunktswinkel 180° so ist die Kreissehne des Kreissegments insbesondere parallel zur Grundfläche der Basis. Zwei ähnlich oder gleich ausgestaltete Kabelschuhe lassen sich somit um die gemeinsame Mittelachse ihrer Ösen, durch welche sie miteinander in Verbindung stehen, in einem weiten Winkelbereich proportional zum angegebenen Mittelpunktswinkel gegeneinander verdrehen. Sind die Abstände der Mittelachse durch die Öse der Erdungslasche bis zu ihren Rändern in einem Kreissegment mit einem Mittelpunktswinkel von 180° um die Mittelachse der Öse gleich groß, so nimmt die Erdungslasche die Form eines Halbkreises ein, insbesondere an ihrer Spitze. Die Erdungslasche ist daher geeignet, einen Kabelschuh der genannten Art um ihre Spitze in der Ebene der Erdungslasche drehbar anzuschließen.

Nun ist die Erdungslasche gemäß einer Ausführungsform aus einem Blech mit zwei planparallelen Oberflächen herausgetrennt. Sie weist daher eine im Wesentlichen konstante Dicke auf, von ihrer Spitze bis zu ihrer Basis. Ihre Länge längs der Längsmittelachse ist insbesondere größer als die Breite ihrer Spitze. Die Dicke der Erdungslasche kann wiederum abhängig von den geometrischen Abmessungen der Erdungslasche in der Ebene der Erdungslasche sein, also insbesondere von der Länge und Breite der Erdungslasche, welche ihrerseits wiederum in Abhängigkeit des verwendeten Kabelschuhs ausgebildet sind.

Durch die Erhöhung der Anschlussflexibilität lässt sich zudem wertvoller Bauraum gewinnen bzw. einsparen. Dadurch werden wiederum Kosten gesenkt. Die geometrische Ausgestaltung der Erdungslasche mit breiter Basis und schmaler Spitze ist das Gewicht der Erdungslasche deutlich reduziert, wodurch gerade im Fahrzeugbereich zusätzlich Betriebskosten eingespart werden können.

Ein erfindungsgemäßes Schienenfahrzeug, insbesondere des Personenverkehrs, umfasst einen Rohbau, beispielsweise aus Stahl, und an dem Rohbau erfindungsgemäß angefügte Erdungslaschen, insbesondere aus Stahl.

Die Erfindung lässt zahlreiche Ausführungsformen zu. Sie wird anhand der nachfolgenden Figuren näher erläutert, in denen jeweils ein Ausgestaltungsbeispiel dargestellt ist. Gleiche Elemente in den Figuren sind mit gleichen Bezugszeichen versehen.
- Fig. 1: zeigt eine Erdungslasche des Stands der Technik mit zwei daran befestigten Kabelschuhen,
- Fig. 2: zeigt perspektivisch eine erfindungsgemäße Erdungslasche,
- Fig. 3: zeigt eine erfindungsgemäße Erdungslasche mit daran befestigten Kabelschuhen,
- Fig. 4: zeigt einen Ausschnitt eines Blechs bei der Herstellung von erfindungsgemäßen Erdungslaschen.

In Fig. 2 ist eine erfindungsgemäße Erdungslasche 1 dargestellt. Sie umfasst eine Basis 5 mit einer Grundfläche 12, eine der Basis 5 gegenüberliegende Spitze 13, eine Öse 6 und einen Stamm 14 zwischen Basis 5 und Spitze 13. Die Grundfläche 12 ist hier eben ausgebildet. Sie bildet eine Stirnseite der Erdungslasche, auf welcher sie mit einem Erdpotential insbesondere stoffschlüssig verbindbar ist. Die Grundfläche 12 weist hier einen näherungsweise rechteckigen Querschnitt auf. Die Spitze 14 der Erdungslasche ist hier halbkreisförmig ausgestaltet. Die Erdungslasche 1 ist aus einem Blech hergestellt und weist eine im Wesentlichen konstante Dicke 17 auf. Beide sich gegenüberliegende Seiten der Erdungslasche 1 sind daher eben ausgebildet. Die Dicke 17 ist vergleichsweise klein im Vergleich zur Breite und Länge der Erdungslasche. Eine Mittelachse der Öse 6 verläuft hier parallel zur Grundfläche 12. Parallel zu dieser Mittelachse erstreckt sich die Dicke der Erdungslasche 1. Senkrecht durch den Schwerpunkt der Grundfläche 12 und durch die Spitze 13 verläuft eine nicht skizzierte Längsmittellinie der Erdungslasche 1. Diese schneidet die Mittelachse der Öse 6 senkrecht. Eine durch Längsmittellinie der Erdungslasche 1 und Mittelachse der Öse 6 aufgespannte erste Ebene ist Symmetrieebene der Erdungslasche 1. Eine zweite Ebene ist senkrecht zur ersten Ebene und parallel zur Längsmittellinie der Erdungslasche 1. Sie wird auch als Ebene der Erdungslasche 1 bezeichnet. Die Erdungslasche 1 ist daher geeignet, zumindest einen Kabelschuh in der Ebene der Erdungslasche um die Mittelachse der Öse 6 drehbar anzuschließen. Eine Breite der Erdungslasche 1 wird orthogonal zur ersten Ebene bemessen.

Die Breite der Erdungslasche 1 verjüngt sich dabei von der Basis 5, hier bereits von der Grundfläche 12 der Basis 5, bis zur Öse 6, hier gar bis zur Spitze 13 der Erdungslasche 1. Die Basis 5 weist somit eine erste Breite auf 15. Eine dritte, zu den ersten beiden Ebenen senkrechte Ebene, in welcher die Mittelachse der Öse 6 liegt, bildet die Grenze zwischen Spitze 13 und Stamm 14 der Erdungslasche 1. In der dritten Ebene weist die Erdungslasche 1 eine zweite Breite 16 auf. Die erste Breite 15 ist größer als die zweite Breite 16. Im Bereich der Öse 6 weist die Erdungslasche 1 höchstens die zweite Breite 16 auf. Von der Basis aus jenseits der dritten Ebene verjüngt sich die Spitze 13 aufgrund ihrer halbkreisförmigen Form weiter. Hier weist der Stamm 14 der Erdungslasche 1 über einen weiten Bereich die zweite Breite 16 auf.

Die geometrischen Abmessungen, insbesondere Dicke und Breite der Erdungslasche werden in Abhängigkeit von den geometrischen Abmessungen der an der Erdungslasche anzubringenden Kabelschuhe ausgestaltet, wie in Fig. 3 näher ausgeführt wird.

Diese zeigt eine erfindungsgemäße Erdungslasche 1 mit zwei daran angeordneten Kabelschuhen 21 und 22. Beide Kabelschuhe 21 und 22 sind gleich aufgebaut. Sie sind jeweils mit einem Leiter verbunden. Dazu sind die Leiter in Leiteraufnahmen 41 und 42 der Kabelschuhe 21 und 22 eingeführt. Die Leiter sind dort entsprechend komplementär zur jeweiligen Leiteraufnahme 41 und 42 ausgeformt. Hier sind sie an die Innenkonturen der Leiteraufnahmen 4 angepasst. Die Leiteraufnahmen 41 und 42 sind hülsenförmig ausgestaltet und umschließen den jeweiligen Leiter. Sie weisen hier einen über die Länge der Leiteraufnahmen 41 und 42 konstanten Innen- und Außenquerschnitt auf. Des Weiteren umfasst jeder Kabelschuh 21 und 22 eine Öse 61 und 62. Die Ösen 61 und 62 sind hier als Bohrungen ausgestaltet mit jeweils einer Bohrungslängsachse als Mittelachse. Die Mittelachse bildet jeweils in der Vorderansicht den Mittelpunkt der jeweiligen Öse 61 und 62 in der Zeichenebene ab. Die Mittelachsen der Ösen 61 und 62 schneiden in diesem Ausführungsbeispiel eine Längsachse der jeweiligen Leiteraufnahme 41 und 42 senkrecht. Wie die Erdungslasche 1 weisen auch die Kabelschuhe 21 und 22 im Bereich ihrer Ösen 61 und 62 eine relativ kleine Dicke im Vergleich zu ihren Längen und Breiten auf.

Ein Kabelschuh 21 ist im Vordergrund auf einer erste Seite der Erdungslasche 1 mit ihr verbunden, der andere Kabelschuh 22 ist im Hintergrund auf einer, der ersten Seite abgewandten, zweiten Seite der Erdungslasche 1 angeordnet. Beide Kabelschuhe 21 und 22 berühren die jeweilige ebene Seite der Erdungslasche 1 großflächig zur Erdung.

Wie bereits angedeutet, ergibt sich die Breite der Erdungslasche 1 aus verschiedenen Randbedingungen. Einerseits muss die Erdungsfunktion der Erdungslasche 1 gewährleistet sein. Daher weist die Basis 5 eine größere, erste Breite 15 auf. Die Blechstärke und damit die Dicke 17 der Erdungslasche 1 wird an unterschiedliche Erdungsanschlüsse angepasst. Andererseits ermöglicht erst die Verjüngung der Erdungslasche 1 eine höhere Anschlussflexibilität und darüber hinaus eine deutliche Material- und Gewichtsersparnis. Die zweite Breite 16 der Erdungslasche 1 ist daher an die geometrische Form der verwendeten Kabelschuhe angepasst und entsprechend kleiner als die erste Breite 15. Die zweite Breite, abgeleitet aus den jeweiligen Abständen von den Mittelachsen der Ösen der Kabelschuhe zu deren jeweiligen Verdickungen durch ihre Leiteraufnahmen, entspricht hier der Breite der Kabelschuhe 21 und 22. Dadurch ist auch die Erdungsfunktion gewährleistet.

Die Erdungslasche wird daher hergestellt, indem zunächst ein oder mehrere Kabelschuhe zur Befestigung an der Erdungslasche, geeignet zur Erdung eines Leiters, ausgewählt werden, und anschließend die Erdungslasche in Abhängigkeit von den geometrischen Maßen des oder der Kabelschuhe, insbesondere in Abhängigkeit vom Abstand der Verdickung zur Mittelachse des Kabelschuhs ausgewählt wird, wobei die Erdungslasche geeignet ist zur Erdung.

Ein Vorteil der angeführten Erdungslasche besteht darin, dass der Kabelschuh somit drehbar um die Erdungslasche an der Erdungslasche befestigbar ist. Weitergebildet beträgt ein Abstand der Ränder der Erdungslasche in einem Mittelpunktswinkel von zumindest 180°, beispielsweise gar 270°, um die Mittelachse der Öse höchstens ein Maß, welches kleiner ist als ein Abstand der Verdickung des Kabelschuhs zu der Mittelachse durch die Öse oder Gabel des Kabelschuhs. Je größer dieser Winkel desto größer ist der Bereich, in welchem sich der Kabelschuh um die Mittelachse der Öse platzieren lässt. Natürlich hat das ganze seine Grenzen. Bei 360° wäre die Erdungslasche nur noch eine kreisförmige Scheibe und wäre ohne Basis nicht mehr zur Erdung galvanisch mit einem Leiter zu verbinden.

Hier weist die Erdungslasche 1 eine halbkreisförmige Spitze auf; die Ränder der Erdungslasche weisen in einem Mittelpunktswinkel von 180° einen konstanten Abstand zur Mittelachse der Öse auf. Wie dargestellt, berühren sich die Kabelschuhe 21 und 22 in Punkt 10. Kabelschuh 21 berührt mit seiner Verdickung auch den Rand der Erdungslasche 1. Die Kabelschuhe schließen einen Winkel von ca. 80° ein. Im Bereich zwischen 80° und 180° lässt sich der Kabelschuh 22 zum Kabelschuh 21 um die Mittelachse der Öse drehen, falls Kabelschuh 21 an seiner Position verbleibt. Somit ergeben sich vielfältige Möglichkeiten einen, zwei oder mehr Kabelschuhe an der Erdungslasche zu befestigen und auszurichten. Durch die gewonnene Flexibilität lässt sich erheblich Bauraum einsparen.

In Fig. 4. ist ein Ausschnitt einer Blechtafel zur Herstellung von erfindungsgemäßen Erdungslaschen 1 veranschaulicht. Mehrere Erdungslaschen 1 liegen bündig aneinander, wobei immer zwei aneinanderliegende Erdungslaschen ein gemeinsames Symmetriezentrum aufweisen. Es befindet sich auf der Hälfte einer Strecke zwischen beiden Mittelachsen durch die Ösen.

Zwischen den Basen der aneinanderliegenden Erdungslaschen ist ein Spalt. Die Basen können jeweils so verbreitert sein, dass auch sie im Wesentlichen spaltfrei aneinanderliegen, wodurch der Verschnitt des Blechs auf ein Minimum reduziert wäre. Ein Übergangsbereich zwischen Basis und Stamm der Erdungslaschen würde dann eine viertelkreisförmige Außenkontur aufweisen, wobei dann zwei aneinanderliegende Erdungslaschen eine halbkreisförmige Form bilden, komplementär zur Außenkontur der Spitze einer Erdungslasche.

Der hier skizzierte Spalt verursacht zwar geringe Mehrkosten durch Verschnitt, diese können jedoch geringer ausfallen, als die Mehrkosten, verursacht durch eine verlängerte Schweißnaht. Die Basis, insbesondere ihre Grundfläche, sollte dennoch eine ausreichende Erdung gewährleisten.

## Patentansprüche

1. Erdungslasche (1) mit einer Basis (5) zur stoffschlüssigen Befestigung der Erdungslasche (1) an einem Leiter und mit einer Öse (6) zur lösbaren Befestigung eines Kabelschuhs (21, 22) an der Erdungslasche (1), wobei die Erdungslasche (1) eine Längsmittellinie aufweist, welche die Basis (5) und eine Mittelachse der Öse (6) schneidet, wobei die Erdungslasche (1) so ausgestaltet ist, dass sich eine Breite der Erdungslasche (1) senkrecht zur Längsmittellinie von der Basis (5) bis zur Öse (6) verjüngt, **dadurch gekennzeichnet, dass** die Basis (5) eine Grundfläche (12) zur stoffschlüssigen Befestigung der Erdungslasche an dem Leiter aufweist, wobei die Längsmittellinie der Erdungslasche (1) die Grundfläche (12) der Basis (5) rechtwinklig schneidet.

2. Erdungslasche nach Anspruch 1, **dadurch gekennzeichnet, dass** die Erdungslasche (1) achsensymmetrisch ausgestaltet ist, wobei die Längsmittellinie der Erdungslasche (1) eine Symmetrieachse ist.

3. Erdungslasche nach einem der Ansprüche 1 oder 2, **dadurch gekennzeichnet, dass** die Erdungslasche (1) so ausgestaltet ist, dass zumindest ein Halbkreis um die Mittelachse der Öse existiert, mit einem Radius, kleiner als die Hälfte der Breite (15) der Basis (5) der Erdungslasche, welcher Halbkreis eine der Basis (5) der Erdungslasche (1) gegenüberliegende Spitze (13) der Erdungslasche (1) umschließt.

4. Erdungslasche nach einem der Ansprüche 1 bis 3, **dadurch gekennzeichnet, dass** eine der Basis (5) der Erdungslasche (1) gegenüberliegende Spitze (13) der Erdungslasche halbkreisförmig ausgestaltet ist.

5. Erdungslasche nach einem der Ansprüche 1 bis 4, **dadurch gekennzeichnet, dass** ein zwischen einer der Basis (5) der Erdungslasche gegenüberliegenden Spitze (13) und der Basis der Erdungslasche befindlicher Stamm (14) eine Breite (16) aufweist, welche größer ist als die Hälfte der Breite (15) der Basis (5), wobei der Stamm (14) eine Länge in Richtung der Längsmittellinie aufweist, welche zumindest die Hälfte der Breite (15) der Basis beträgt.

6. Erdungslasche nach einem der Ansprüche 1 bis 5, **dadurch gekennzeichnet, dass** die Erdungslasche (1) eine im Wesentlichen konstante Dicke (17) aufweist.

7. Erdungslasche nach einem der Ansprüche 1 bis 6, **dadurch gekennzeichnet, dass** die Erdungslasche (1) im Bereich der Basis (5) eine komplementäre Außenkontur zur Spitze (13) aufweist, so dass zwei Erdungslaschen (1) spaltfrei aneinander anschließend anzuordnen sind.

8. Erdungsanschluss mit einer Erdungslasche (1) nach einem der Ansprüche 1 bis 7 und einem mit der Erdungslasche (1) verbundenen Kabelschuh (21, 22), **dadurch gekennzeichnet, dass** der Kabelschuh (21, 22) eine Leiteraufnahme (41, 42) und eine Öse oder eine Gabel aufweist, wobei der Abstand der Leiteraufnahme (41, 42) von einer Mittelachse durch die Öse oder die Gabel größer ist, als die Hälfte der Breite (15) der Basis (5) der Erdungslasche (1).

## Claims

1. Earthing lug (1) comprising a base (5) for cohesively fastening the earthing lug (1) to a conductor, and comprising an eyelet (6) for releasably fastening a cable shoe (21, 22) to the earthing lug (1), wherein the earthing lug (1) has a longitudinal centre line which intersects the base (5) and a centre axis of the eyelet (6), wherein the earthing lug (1) is designed such that a width of the earthing lug (1) tapers perpendicular to the longitudinal centre line from the base (5) to the eyelet (6), **characterized in that** the base (5) has a base surface (12) for cohesively fastening the earthing lug to the conductor, wherein the longitudinal centre line of the earthing lug (1) intersects the base surface (12) of the base (5) at a right angle.

2. Earthing lug according to Claim 1, **characterized in that** the earthing lug (1) is of axially symmetrical design, wherein the longitudinal centre line of the earthing lug (1) is an axis of symmetry.

3. Earthing lug according to one of Claims 1 and 2, **characterized in that** the earthing lug (1) is designed such that there is at least a semicircle around the centre axis of the eyelet, with a radius smaller than half the width (15) of the base (5) of the earthing lug, which semicircle encloses a tip (13) of the earthing lug (1), which tip is situated opposite the base (5) of the earthing lug (1).

4. Earthing lug according to one of Claims 1 to 3, **characterized in that** a tip (13) of the earthing lug, which tip is situated opposite the base (5) of the earthing lug (1), is of semicircular design.

5. Earthing lug according to one of Claims 1 to 4, **characterized in that** a trunk (14) which is located between a tip (13), which is situated opposite the base (5) of the earthing lug, and the base of the earthing lug has a width (16) which is greater than half the width (15) of the base (5), wherein the trunk (14) has a length in the direction of the longitudinal centre line which is at least half the width (15) of the base.

6. Earthing lug according to one of Claims 1 to 5, **characterized in that** the earthing lug (1) has a substantially constant thickness (17).

7. Earthing lug according to one of Claims 1 to 6, **characterized in that** the earthing lug (1) has a complementary outer contour to the tip (13) in the region of the base (5), so that two earthing lugs (1) can be arranged so as to adjoin one another without a gap.

8. Earthing connection comprising an earthing lug (1) according to one of Claims 1 to 7 and a cable shoe (21, 22) which is connected to the earthing lug (1), **characterized in that** the cable shoe (21, 22) has a conductor receptacle (41, 42) and an eyelet or a fork, wherein the distance of the conductor receptacle (41, 42) from a centre axis through the eyelet or the fork is greater than half the width (15) of the base (5) of the earthing lug (1).

## Revendications

1. Languette (1) de mise à la terre, comprenant une embase (5) de fixation à coopération de matière, de la languette (1) de mise à la terre à un conducteur et comprenant un oeillet (6) de fixation amovible d'un sabot (21, 22) de câble à la languette (1) de mise à la terre, la languette (1) de mise à la terre ayant une ligne longitudinale médiane, qui coupe l'embase (5) et un axe médian de l'oeillet (6), la languette (1) de mise à la terre étant conformée de manière à ce qu'une largeur de la languette (1) de mise à la terre se rétrécisse, perpendiculairement à la ligne longitudinale médiane, de l'embase (5) à l'oeillet (6), **caractérisée en ce que** l'embase (5) a une surface (12) de base, pour la fixation à coopération de matière, de la languette de mise à la terre au conducteur, la ligne longitudinale médiane de la languette (1) de mise à la terre coupant à angle droit la surface (12) de base de l'embase (5).

2. Languette de mise à la terre suivant la revendication 1, **caractérisée en ce que** la languette (1) de mise à la terre est conformée à symétrie axiale, la ligne longitudinale médiane de la languette (1) de mise à la terre étant un axe de symétrie.

3. Languette de mise à la terre suivant l'une des revendications 1 ou 2, **caractérisée en ce que** la languette (1) de mise à la terre est conformée de manière à ce qu'au moins un demi-cercle existe autour de l'axe médian de l'oeillet, d'un rayon plus petit que la moitié de la largeur (15) de l'embase (5) de la languette de mise à la terre, lequel demi-cercle entoure une pointe (13), opposée à l'embase (5) de la languette (1) de mise à la terre, de la languette (1) de mise à la terre.

4. Languette de mise à la terre suivant l'une des revendications 1 à 3, **caractérisée en ce qu'**une pointe (13), opposée à l'embase (5) de la languette (1) de mise à la terre, de la languette de mise à la terre est en forme de demi-cercle.

5. Languette de mise à la terre suivant l'une des revendications 1 à 4, **caractérisée en ce qu'**un talon (14), se trouvant entre l'embase (5) de la languette de mise à la terre et une pointe (13), opposée à l'embase (5) de la languette de mise à la terre, a une largeur (16), qui est plus grande que la moitié de la largeur (15) de l'embase (5), le talon (14) ayant une longueur, dans la direction de la ligne longitudinale médiane, qui représente au moins la moitié de la largeur (15) de l' embase .

6. Languette de mise à la terre suivant l'une des revendications 1 à 5, **caractérisée en ce que** la languette (1) de mise à la terre a une épaisseur (7) sensiblement constante.

7. Languette de mise à la terre suivant l'une des revendications 1 à 6, **caractérisée en ce que** la languette (1) de mise à la terre a, dans la région de l'embase (5), un contour extérieur complémentaire par rapport à la pointe (13), de manière à pouvoir mettre, à la suite l'une de l'autre, sans intervalle, deux languettes (1) de mise à la terre.

8. Borne de mise à la terre, comprenant une languette (1) de mise à la terre suivant l'une des revendications 1 à 7 et un sabot (21, 22) de câble relié à la languette (1) de mise à la terre, **caractérisée en ce que** le sabot (21, 22) de câble a un logement (41, 42) de conducteur et un oeillet ou une fourche, la distance du logement (41, 42) de conducteur à un axe médian, passant par l'oeillet ou par la fourche, étant plus grande que la moitié de la largeur (15) de l'embase (5) de la languette (1) de mise à la terre.
